# FASCICULE DE BREVET EUROPEEN

(11) **EP 1 424 148 B1**
(45) Date de publication et mention de la délivrance du brevet: **27.01.2010**
(21) Numéro de dépôt: 03292750.1
(22) Date de dépôt: 04.11.2003
(51) Int. Cl.: B21D 43/13, B21D 43/02

(54) **Installation de presse comportant une table de support de bande**
Pressenanlage mit einem Auflagetisch für das Band
Press plant with a strip supporting table

(30) Priorité: 27.11.2002 FR 0214850
(43) Date de publication de la demande: 02.06.2004
(73) Titulaire: RENAULT S.A.S., 92100 Boulogne Billancourt (FR)
(72) Inventeur: Delfosse, Jean-Claude, 59553 Cuincy (FR); Lamiaux, Jean-Michel, 62490 Izel Les Esquerchin (FR)

(56) Documents cités:
- DE-B- 1 139 069
- GB-A- 802 704
- US-A- 2 908 405
- US-A- 4 364 254
- PATENT ABSTRACTS OF JAPAN vol. 009, no. 303 (M-434), 30 novembre 1985 (1985-11-30) & JP 60 141342 A (ORII JIDOUKI SEISAKUSHO:KK), 26 juillet 1985 (1985-07-26)

## Description

L'invention concerne une installation de presse d'emboutissage et/ou de découpe d'un matériau métallique en bande, (voir par exemple GB-A-802 704).

L'invention concerne plus particulièrement une installation de presse d'emboutissage et/ou de découpe d'un matériau métallique en bande, du type qui comporte :
- au moins une presse dont un châssis porte au moins un outil verticalement mobile qui est destiné recevoir une bande métallique introduite longitudinalement pour la traiter,
- au moins un support, agencé longitudinalement à proximité de la presse, qui est destiné à porter et à dérouler une bobine sur laquelle est enroulée la bande métallique à traiter.

On connaît de nombreux exemples d'installation de presse du type décrit précédemment.

Dans ce type d'installation, le support est généralement agencé à proximité immédiate de la presse.

En début de bobine, la bande métallique doit être accompagnée manuellement par un opérateur lors de son introduction dans l'outil pour éviter qu'elle ne se plie.

D'une manière analogue, en fin de bobine, la bande métallique n'étant plus enroulée autour de la bobine, elle doit être accompagnée manuellement par un opérateur pour éviter qu'elle ne se plie ou n'occupe une position inadéquate dans l'outil.

Enfin, en cours de fabrication, c'est à dire en cours de bobine, la bande métallique est soumise à des débattements verticaux engendrés par les mouvements verticaux de l'outil, de sorte qu'elle peut être amenée à prendre une courbure rendant la pièce finale impropre à son utilisation.

Pour remédier à ces inconvénients, l'invention propose une installation de presse du type décrit précédemment qui permet de soutenir la bande en début, en cours et en fin de bobine.

Dans ce but, l'invention propose une installation de presse du type décrit précédemment, caractérisée en ce que la presse comporte une table, qui est reçue entre des montants du châssis et qui est interposée longitudinalement entre l'outil et le support de bobine, dont au moins un convoyeur de bande est susceptible d'alimenter l'outil en bande métallique, et qui est mobile entre une position de stockage dans laquelle elle est agencée en retrait de l'outil pour permettre notamment le changement d'outil, et une position de travail dans laquelle elle accoste l'outil suivant une hauteur initiale déterminée de repos de l'outil, puis accompagne l'outil dans ses mouvements verticaux pour supporter la bande métallique pendant son traitement dans la presse.

Selon d'autres caractéristiques de l'invention :
- la table de support de bande comporte un bâti, agencé longitudinalement à une distance déterminée de l'outil de la presse, sur lequel sont reçus en translation longitudinale un cadre avant, d'une longueur sensiblement égale à celle du bâti, qui comporte au moins un convoyeur et qui est guidé en translation sur le bâti, et un rideau arrière, d'une longueur sensiblement égale à celle du bâti, qui est lié au cadre avant, et qui sont mobiles entre :
   - une position reculée, correspondant à la position compacte de stockage de la table, dans laquelle le cadre avant occupe une position horizontale arrière en appui complet sur le bâti et dans laquelle le rideau arrière, maintenu par le cadre avant, pend en arrière du bâti suivant une position verticale sensiblement perpendiculaire au cadre avant,
   - une position avancée, correspondant à la position de travail de la table, dans laquelle le cadre avant accoste l'outil, son extrémité libre avant étant articulée sur l'outil autour d'un axe transversal, son extrémité arrière de jonction avec le rideau arrière étant en appui sur le bâti, et le rideau arrière étant déployé sur le bâti sensiblement horizontalement dans le prolongement du cadre avant,
- le rideau arrière est constitué d'une cascade de chaînes parallèles qui sont espacées transversalement les unes des autres et dont les maillons sont susceptible de s'emboîter les uns dans les autres lorsque le rideau arrière est déployé sur le bâti sensiblement horizontalement dans le prolongement du cadre avant, pour former une surface rigide, maintenue entre le cadre avant et l'extrémité arrière du bâti, qui est susceptible de permettre le glissement de la bande métallique,
- le cadre avant comporte une pluralité de lignes longitudinales parallèles de roulettes et le rideau arrière comporte des roulettes agencées de part et d'autre de chacun des maillons de ses chaînes, pour assurer le glissement de la bande métallique,
- le cadre avant comporte une pluralité de convoyeurs de bande parallèles qui sont espacés les uns des autres et qui sont constitués chacun d'une bande transporteuse aimantée et motorisée, notamment :
   - une bande transporteuse aimantée et motorisée qui s'étend dans le cadre avant entre deux lignes de roulettes voisines, et/ou
   - une bande transporteuse aimantée et motorisée qui est montée sur des vérins montés sur un chariot susceptible d'accompagner les mouvements du cadre avant.
- le bâti comporte au moins deux rails qui reçoivent des galets agencés sous le cadre avant, pour assurer le guidage en translation du cadre avant entre la position compacte de stockage ou déployée de travail de la table,
- l'extrémité libre du cadre avant et l'outil comportent des moyens complémentaires de butée et d'articulation d'axe transversal qui sont destinés, dans la position de travail de la table, à coopérer l'un avec l'autre pour articuler et permettre les débattements verticaux du cadre avant et du rideau arrière,
- les moyens complémentaires de butée et d'articulation comportent :
   - au moins une paire de galets d'articulation, alignés transversalement, qui sont portés par des bras s'étendant sensiblement horizontalement à partir de la face avant du cadre avant,
   - au moins une paire de pistes portées par l'outil, chacune d'orientation horizontale, qui sont alignées transversalement au droit des galets d'articulation, qui s'étendent sensiblement à partir d'une face arrière de l'outil, qui comportent chacune une rampe d'introduction inclinée destinée à faciliter l'introduction du galet d'articulation dans la piste associée et qui comportent chacune une butée mécanique pour le galet d'articulation associé,
- la presse comporte des moyens de positionnement du cadre avant selon la hauteur initiale déterminée de repos de l'outil pour permettre l'accostage des galets d'articulation du cadre avant avec les pistes de l'outil,
- les moyens de positionnement du cadre avant selon la hauteur initiale déterminée de repos de l'outil comportent au moins une paire de vérins verticaux, alignés transversalement et agencés à l'extrémité des rails du bâti, dont les extrémités portent des galets de soutien, et qui sont destinés à se déployer pour soulever le cadré avant de manière que leurs galets guident ledit cadre avant entre sa position horizontale arrière et sa position avant, puis à se rétracter une fois que les galets d'articulation du cadre avant ont été reçus dans les pistes de l'outil,
- la presse comporte des moyens de motorisation interposés entre le cadre avant et le bâti, notamment un système de moteur et vis sans fin,
- la presse comporte au moins un capteur de fin de course, qui est susceptible, lorsque les galets d'articulation du cadre avant sont reçus en butée dans les pistes associées, d'émettre une consigne de fin de course à l'attention d'une unité centrale de contrôle commandant l'arrêt des moyens de motorisation en translation du cadre avant et commandant la rétractation des vérins,
- le capteur de fin de course est agencé sur la face d'extrémité libre du cadre avant,
- les bandes transporteuses sont motorisées par un servomoteur de type pas à pas qui est commandé par l'unité centrale de contrôle et elles sont susceptibles d'entraîner la bande métallique au moins :
   - au début de la bobine, pour alimenter l'outil en bande métallique,
   - en fin de bobine, pour accompagner la fin de la bande de manière à réduire la perte de bande métallique.

D'autres caractéristiques et avantages de l'invention apparaîtront à la lecture de la description détaillée qui suit pour la compréhension de laquelle on se reportera aux dessins annexés dans lesquels :
- la figure 1 est une vue de côté de l'ensemble d'une installation de presse selon l'invention représentée dans la position de compacte stockage de la table ;
- la figure 2 est une vue de côté de l'ensemble d'une installation de presse selon l'invention représentée dans une position de la table intermédiaire entre sa position compacte de stockage et sa position déployée de travail ;
- la figure 3 est une vue de côté de l'ensemble d'une installation de presse selon l'invention représentée dans la position de travail de la table ;
- la figure 4 est une vue en perspective de la table représentée en position compacte de stockage ;
- la figure 5 est une vue de côté de détail de moyens d'articulation et de butée de la table sur l'outil.

Dans la description qui va suivre, des chiffres de référence identiques désignent des pièces identiques ou ayant des fonctions similaires.

Par convention, les termes "avant", "arrière", "supérieur", "inférieur" désignent respectivement des éléments ou des positions orientés respectivement vers la gauche, la droite, le haut, ou le bas des figures 1 à 5.

On a représenté sur les figures 1 à 3 l'ensemble d'une installation 10 de presse d'emboutissage et/ou de découpe d'un matériau métallique en bande (non représenté).

De manière connue, l'installation 10 comporte au moins une presse 12 dont un châssis 14 porte au moins un outil 16, verticalement mobile suivant une direction "C", qui est destiné recevoir une bande métallique 17 introduite longitudinalement suivant la direction "A" pour la traiter par un procédé de découpe ou d'emboutissage. L'installation 10 comporte aussi au moins un support 18, agencé longitudinalement à proximité de la presse 12, qui est destiné à porter et à dérouler une bobine 19 qui est montée tournante au tour d'un axe "B" du support 18 et sur laquelle est enroulée la bande métallique 17 à traiter,

Conformément à l'invention, la presse comporte une table 20 de support de bande, qui est reçue entre des montants 22 du châssis 14 et qui est interposée longitudinalement entre l'outil 16 et le support de bobine 18, et qui est destinée à supporter la bande métallique 17 pendant son traitement dans la presse, comme représenté à la figure 3. La table 20 comporte au moins au moins un convoyeur 24 de bande qui est susceptible d'alimenter l'outil 16 en bande métallique 17.

La table 20 est mobile entre une position compacte de stockage, représentée à la figure 1, dans laquelle elle est agencée en retrait de l'outil 16 pour permettre, par exemple, le changement d'outil 16 ou la maintenance dudit outil 16, et une position déployée de travail, représentée à la figure 3, dans laquelle elle accoste l'outil 16 suivant une hauteur initiale déterminée de repos de l'outil 16, puis accompagne l'outil 16 dans ses mouvements verticaux de direction "C" de manière à supporter la bande métallique 17 pendant son traitement dans la presse 12.

De manière non limitative de l'invention, l'outil 16 est de préférence monté sur un plateau mobile roulant 26, qui est susceptible de se déplacer en direction de la table 20 suivant une direction "E" parallèle à la direction "A" pour faciliter l'accessibilité à l'outil 16 une fois que la table 20 a été placée dans sa position compacte de stockage par l'opérateur en charge de la manipulation de l'installation 10 de presse.

Plus particulièrement, la table 20 de support de bande comporte un bâti 28, qui est agencé longitudinalement à une distance déterminée de l'outil 16 de la presse et qui est réalisé par exemple en construction mécanosoudée.

Sur ce bâti 28 sont reçus en translation longitudinale un cadre avant 30, d'une longueur sensiblement égale à celle du bâti 28, qui comporte au moins un convoyeur 24 et qui est guidé en translation sur le bâti 28, et un rideau arrière 32, qui présente une longueur sensiblement égale à celle du bâti 28 et qui est lié à l'arrière du cadre avant 30.

Dans cette configuration, le cadre avant 30 et le rideau arrière 32 sont mobiles entre :
- une position reculée, qui a été représentée à la figure 1, et qui correspond à la position compacte de stockage de la table 20, dans laquelle le cadre avant 30 occupe une position horizontale arrière en appui complet sur le bâti 28 et dans laquelle le rideau arrière 32, maintenu par le cadre avant 30, pend en arrière du bâti 28 suivant une position verticale sensiblement perpendiculaire au cadre avant 30,
- une position avancée, qui a été représentée à la figure 3 et qui correspond à la position déployée de travail de la table 20, dans laquelle le cadre avant 30 accoste l'outil 16, son extrémité libre avant 34 étant articulée sur l'outil autour d'un axe "D" transversal, son extrémité arrière 35 de jonction avec le rideau arrière 32 étant en appui sur le bâti 28, et le rideau arrière 32 étant déployé sur le bâti 28 sensiblement horizontalement dans le prolongement du cadre avant 30.

Pour permettre le déploiement du rideau arrière 32 dans la position déployée de travail de la table 20, celui-ci est constitué d'une cascade de chaînes 36 parallèles qui sont espacées transversalement les unes des autres et dont les maillons 38 sont susceptible de s'emboîter les uns dans les autres lorsque le rideau arrière 32 est déployé sur le bâti 28 sensiblement horizontalement dans le prolongement du cadre avant 30, pour former une surface rigide, maintenue entre le cadre avant 30 et l'extrémité arrière 40 du bâti 28. De cette manière, le rideau arrière est susceptible de permettre le glissement de la bande métallique 17 sur ses chaînes 36 tout en en assurant le soutien. La surface rigide 31 ainsi constituée a été représentée à la figure 3.

On remarquera que tous les moyens connus peuvent être utilisés pour permettre aux maillons 38 de s'emboîter les uns dans les autres. Toutefois, dans le mode de réalisation préféré de l'invention, et comme l'illustre la figure 2, l'extrémité avant 38a de chaque maillon est complémentaire de l'extrémité arrière 38b du maillon 38 voisin, pour permettre un emboîtement des maillons dès qu'ils se retrouvent en position horizontale

Comme l'illustre la figure 4, le cadre avant 30 comporte une pluralité de lignes 42 longitudinales parallèles de roulettes 44 et le rideau arrière comporte des roulettes 46 agencées de part et d'autre de chacun des maillons de ses chaînes 32, pour assurer le glissement de la bande métallique 17.

La presse 12 comporte des moyens de motorisation interposés entre le cadre avant 30 et le bâti 28. A cet effet, tous les moyens connus peuvent être utilisés. Toutefois, dans le mode de réalisation préféré de l'invention, ces moyens de motorisation comportent un système de moteur et vis sans fin. Ainsi, à titre d'exemple un moteur 68, solidaire du châssis14, entraîne une vis sans fin 70 qui reçoit une patte 72 solidaire du cadre avant 30.

Par ailleurs, comme l'illustrent les figures 1 à 3, la table 20 comporte une pluralité de convoyeurs de bande parallèles qui sont espacés les uns des autres et qui sont constitués chacun d'une bande transporteuse aimantée et motorisée. Comme l'illustre la figure 4, il peut s'agir de convoyeurs 24a s'étendant dans le cadre 30 entre deux lignes 42 de roulettes 44 voisines, et/ou il peut s'agir, comme représenté aux figures 1 à 3, de convoyeurs 24b s'étendant au dessus du cadre 30.

Dans le cas selon lequel le convoyeur est un convoyeur 24b s'étendant au dessus du cadre 30, la bande 17 est amenée à être prise entre le convoyeur 24b et les roulettes 44 du cadre 30, et de ce fait le convoyeur 24b est monté verticalement mobile à l'extrémité de vérins 48 qui sont eux-mêmes montés sur un chariot 49 monté mobile longitudinalement sur le châssis 14, de manière à permettre l'introduction puis l'acheminement de la bande métallique 17. Ainsi, le chariot 49 peut par exemple être mû par un système à moteur et vis sans fin, et à cet effet il comporte des cavaliers 51 qui sont traversés par une vis sans fin 53 mue en rotation par un moteur 55 solidaire du châssis 22. De la sorte, les vérins 48 sont susceptibles d'accompagner les mouvements longitudinaux du cadre avant 30.

Pour assurer le guidage en translation du cadre avant 30 entre la position compacte de stockage ou déployée de travail de la table 20, le bâti 28 comporte au moins deux rails 47 qui reçoivent des galets 50 agencés sous le cadre avant 30.

Pour assurer l'articulation du cadre avant 30 sur l'outil 16, l'extrémité libre 34 du cadre avant 30 et l'outil 16 comportent des moyens complémentaires de butée et d'articulation d'axe transversal qui sont destinés, dans la position de travail de la table 20, à coopérer l'un avec l'autre pour articuler et permettre les débattements verticaux du cadre avant 30 et du rideau arrière 32.

Plus particulièrement, comme l'illustre dans le détail la figure 5, ces moyens complémentaires de butée et d'articulation comportent :
- au moins une paire de galets 52 d'articulation, alignés transversalement, qui sont portés par des bras 54 s'étendant sensiblement horizontalement à partir de la face avant 34 du cadre avant 30,
- au moins une paire de pistes 56 portées par l'outil 16, chacune d'orientation horizontale, qui sont alignées transversalement au droit des galets 52 d'articulation, qui s'étendent sensiblement à partir d'une face arrière 58 de l'outil 16, qui comportent chacune une rampe 60 d'introduction inclinée destinée à faciliter l'introduction du galet 52 d'articulation dans la piste 56 associée et qui comportent chacune une butée 62 mécanique pour le galet 52 d'articulation associé.

A titre d'exemple, et de façon non limitative de l'invention, les pistes 56 et la rampe 60 peuvent être portées par un boîtier 75 qui est fixé sur l'outil 16.

La hauteur initiale de repos de l'outil selon laquelle le cadre avant 30 accoste l'outil 16 pouvant varier selon le type d'outil 16 utilisé, il est par ailleurs nécessaire de permettre aux galets 52 d'articulation d'accoster les rampes 60 menant aux pistes 56 suivant une hauteur réglable.

A cet effet, la presse comporte des moyens de positionnement du cadre avant 30 selon la hauteur initiale déterminée de repos de l'outil 16 pour permettre l'accostage des galets 52 d'articulation du cadre avant 30 avec les pistes 56 de l'outil 16.

A cet effet, les moyens de positionnement du cadre avant 30 selon la hauteur initiale déterminée de repos de l'outil 16 comportent une paire de vérins 64 verticaux, alignés transversalement et agencés à proximité de l'extrémité des rails 47 du bâti 28, dont les extrémités portent des galets 66 de soutien, et qui sont destinés à se déployer pour soulever le cadre avant 30 de manière que leurs galets guident ledit cadre avant 30 entre sa position horizontale arrière de la figure 1 et sa position avant de la figure 3, puis à se rétracter une fois que les galets 52 d'articulation du cadre avant ont été reçus dans les pistes 56 de l'outil 16.

Pour déterminer l'arrêt du cadre avant 30 lors de sa mise en position de travail, la presse 12 comporte au moins un capteur 74 de fin de course, qui est susceptible, lorsque les galets 52 d'articulation du cadre avant sont reçus en butée dans les pistes 56 associées, d'émettre une consigne de fin de course à l'attention d'une unité centrale de contrôle (non représentée) commandant l'arrêt du moteur 68 constituant les moyens de motorisation en translation du cadre 30 avant et commandant la rétractation des vérins 64.

De préférence, comme l'illustre la figure 5, le capteur 74 de fin de course est agencé à l'extrémité libre 34 du cadre avant 30. Le capteur est par exemple susceptible d'entrer en contact avec une face arrière 77 d'un boîtier 75 comportant les pistes 56 pour commander l'arrêt du cadre avant 30 et la rétractation des vérins 64.

Dans cette configuration, les bandes transporteuses 24a et/ou 24b sont motorisées par un servomoteur associé de type pas à pas qui est commandé par ladite unité centrale de contrôle pour entraîner plus particulièrement la bande métallique 17 au moins :
- au début de la bobine, pour alimenter l'outil 16 en bande métallique 17,
- en fin de bobine, pour accompagner la fin de la bande de manière à réduire la perte de bande métallique 17.

L'invention permet donc ainsi d'éviter les déformations de la bande en cours de fabrication, mais aussi de faciliter son introduction dans l'outil 16 et de minimiser les pertes de matériau métallique en fin de bande.

## Revendications

1. Installation (10) de presse d'emboutissage et/ou de découpe d'un matériau métallique en bande, du type qui comporte au moins une presse (12) dont un châssis (14) porte au moins un outil (16) verticalement mobile qui est destiné recevoir une bande métallique (17) introduite longitudinalement pour la traiter, et au moins un support (28), agencé longitudinalement à proximité de la presse (12), qui est destiné à porter et à dérouler une bobine (19) sur laquelle est enroulée la bande métallique (17) à traiter,
**caractérisée en ce que** la presse (12) comporte une table (20) de support de bande, qui est reçue entre des montants (22) du châssis (14) et qui est interposée longitudinalement entre l'outil (16) et le support de bobine (18), dont au moins un convoyeur (24) de bande est susceptible d'alimenter l'outil (16) en bande métallique (17), et qui est mobile entre :
- une position compacte de stockage dans laquelle elle est agencée en retrait de l'outil (16) pour permettre notamment le changement d'outil (16), et
- une position déployée de travail dans laquelle elle accoste l'outil (16) suivant une hauteur initiale déterminée de repos de l'outil (16), puis accompagne l'outil (16) dans ses mouvements verticaux pour supporter la bande métallique (17) pendant son traitement dans la presse (12).

2. Installation (10) de presse selon la revendication 1, **caractérisée en ce que** la table (20) de support de bande comporte un bâti (28), agencé longitudinalement à une distance déterminée de l'outil (16) de la presse (12), sur lequel sont reçus en translation longitudinale un cadre avant (30), d'une longueur sensiblement égale à celle du bâti (28), qui comporte au moins un convoyeur (24, 24a, 24b) et qui est guidé en translation sur le bâti (28), et un rideau arrière (32), d'une longueur sensiblement égale à celle du bâti (28), qui est lié au cadre avant (30), et qui sont mobiles entre :
- une position reculée, correspondant à la position compacte de stockage de la table (20), dans laquelle le cadre avant (30) occupe une position horizontale arrière en appui complet sur le bâti (28) et dans laquelle le rideau arrière (32), maintenu par le cadre avant (30), pend en arrière du bâti (28) suivant une position verticale sensiblement perpendiculaire au cadre avant (30),
- une position avancée, correspondant à la position déployée de travail de la table (20), dans laquelle le cadre avant (30) accoste l'outil (16), son extrémité libre avant étant articulée sur l'outil (16) autour d'un axe (D) transversal, son extrémité arrière (35) de jonction avec le rideau arrière (32) étant en appui sur le bâti (28), et le rideau arrière (32) étant déployé sur le bâti (28) sensiblement horizontalement dans le prolongement du cadre avant (30).

3. Installation (10) de presse selon la revendication précédente, **caractérisé en ce que** le rideau arrière (32) est constitué d'une cascade de chaînes (36) parallèles qui sont espacées transversalement les unes des autres et dont les maillons (38) sont susceptible de s'emboîter les uns dans les autres lorsque le rideau arrière (32) est déployé sur le bâti (28) sensiblement horizontalement dans le prolongement du cadre avant (30), pour former une surface rigide, maintenue entre le cadre avant et l'extrémité arrière (40) du bâti (28), qui est susceptible de permettre le glissement de la bande métallique (17).

4. Installation (10) de presse selon l'une quelconque des revendications 2 ou 3, **caractérisée en ce que** le cadre avant (30) comporte une pluralité de lignes (42) longitudinales parallèles de roulettes (44) et **en ce que** le rideau arrière (32) comporte des roulettes (46) agencées de part et d'autre de chacun des maillons (38) de ses chaînes (36), pour assurer le glissement de la bande métallique (17).

5. Installation (10) selon l'une des revendications 2 à 4, **caractérisée en ce que** le cadre avant (30) comporte une pluralité de convoyeurs (24, 24a, 24b) de bande parallèles qui sont espacés les uns des autres et qui sont constitués chacun d'une bande transporteuse aimantée et motorisée, notamment:
- une bande transporteuse (24a) aimantée et motorisée qui s'étend dans le cadre avant (30) entre deux lignes de roulettes voisines, et/ou
- une bande transporteuse (24b) aimantée et motorisée qui est montée sur des vérins (48) montés sur un chariot (49) susceptible d'accompagner les mouvements du cadre avant (30).

6. Installation (10) de presse selon l'une des revendications 2 à 5, **caractérisée en ce que** le bâti (28) comporte au moins deux rails (47) qui reçoivent des galets (50) agencés sous le cadre avant (30), pour assurer le guidage en translation du cadre avant (30) entre la position compacte de stockage ou déployée de travail de la table (20).

7. Installation (10) de presse selon l'une des revendications 2 à 6, **caractérisée en ce que** l'extrémité libre (34) du cadre avant (30) et l'outil (16) comportent des moyens complémentaires de butée et d'articulation d'axe transversal (D) qui sont destinés, dans la position de travail de la table (20), à coopérer l'un avec l'autre pour articuler et permettre les débattements verticaux du cadre avant (30) et du rideau arrière (32).

8. Installation (10) de presse selon la revendication précédente, **caractérisée en ce que** les moyens complémentaires de butée et d'articulation comportent :
- au moins une paire de galets (52) d'articulation, alignés transversalement, qui sont portés par des bras (54) s'étendant sensiblement horizontalement à partir de la face avant (34) du cadre avant. (30),
- au moins une paire de pistes (56) portées par l'outil (16), chacune d'orientation horizontale, qui sont alignées transversalement au droit des galets (52) d'articulation, qui s'étendent sensiblement à partir d'une face arrière (58) de l'outil (16), qui comportent chacune une rampe (60) d'introduction inclinée destinée à faciliter l'introduction du galet (52) d'articulation dans la piste (56) associée et qui comportent chacune une butée (62) mécanique pour le galet (52) d'articulation associé.

9. Installation (10) de presse selon l'une des revendications 2 à 8, **caractérisée en ce que** la presse (12) comporte des moyens de positionnement du cadre avant (30) selon la hauteur initiale déterminée de repos de l'outil (16) pour permettre l'accostage des galets (52) d'articulation du cadre avant (30) avec les pistes (56) de l'outil.

10. Installation (10) de presse selon la revendication précédente, **caractérisée en ce que** les moyens de positionnement du cadre avant (30) selon la hauteur initiale déterminée de repos de l'outil comportent au moins une paire de vérins (64) verticaux, alignés transversalement et agencés à proximité de l'extrémité des rails (47) du bâti (28), dont les extrémités portent des galets (66) de soutien, et qui sont destinés à se déployer pour soulever le cadre avant (30) de manière que leurs galets (66) guident ledit cadre avant entre sa position horizontale arrière et sa position avant, puis à se rétracter une fois que les galets (52) d'articulation du cadre avant (30) ont été reçus dans les pistes (56) de l'outil (16).

11. Installation (10) de presse selon l'une des revendications 2 à 10, **caractérisée en ce que** la presse (12) comporte des moyens de motorisation interposés entre le cadre avant et le bâti, notamment un système de moteur (68) et vis (70) sans fin.

12. Installation (10) de presse selon la revendication précédente, prise en combinaison avec la revendication 8, **caractérisée en ce que** la presse (12) comporte au moins un capteur (74) de fin de course, qui est susceptible, lorsque les galets (52) d'articulation du cadre avant sont reçus en butée dans les pistes (60) associées, d'émettre une consigne de fin de course à l'attention d'une unité centrale de contrôle commandant l'arrêt des moyens de motorisation en translation du cadre avant (30) et commandant la rétractation des vérins (64).

13. Installation (10) de presse selon la revendication précédente, **caractérisée en ce que** le capteur (74) de fin de course est agencé sur la face d'extrémité libre (34) du cadre avant (30).

14. Installation (10) de presse selon l'une des revendications 12 ou 13 prises en combinaison avec la revendication 5, **caractérisé en ce que** les bandes transporteuses (24, 24a, 24b) sont motorisées par un servomoteur de type pas à pas qui est commandé par l'unité centrale de contrôle et **en ce qu'**elles sont susceptibles d'entraîner la bande métallique (17) au moins :
- au début de la bobine (19), pour alimenter l'outil (16) en bande métallique (17),
- en fin de bobine (19), pour accompagner la fin de la bande (17) de manière à réduire la perte de bande métallique (17).

## Claims

1. Press installation (10) for pressing and/or cutting a metal strip, of the type that includes at least one press (12), a chassis (14) of which carries at least one vertically mobile tool (16) that is intended to receive a metal strip (17) introduced longitudinally to process it, and at least one support (28) arranged longitudinally in the proximity of the press (12) that is intended to support and to pay out a spool (19) on which the metal strip (17) to be processed is wound,
**characterized in that** the press (12) includes a strip support table (20) that is received between uprights (22) of the chassis (14) and is disposed longitudinally between the tool (16) and the spool support (18), at least one strip conveyor (24) of which is adapted to feed the tool (16) with metal strip (17), and that is mobile between:
- a compact storage position in which it is retracted from the tool (16) in particular to enable changing of the tool (16), and
- a deployed working position in which it comes alongside the tool (16) at a particular initial rest height of the tool (16), and then accompanies the tool (16) as it moves vertically to support the metal strip (17) while it is processed in the press (12).

2. Press installation (10) according to Claim 1, **characterized in that** the strip support table (20) includes a frame (28) arranged longitudinally at a particular distance from the tool (16) of the press (12), on which are received in longitudinal translation a front frame (30) the length of which is substantially equal to that of the frame (28), which includes at least one conveyor (24, 24a, 24b) and which is guided in translation on the frame (28), and a rear curtain (32), the length of which is substantially equal to that of the frame (28), which is connected to the front frame (30), and which are mobile between:
- a retracted position, corresponding to the compact storage position of the table (20), in which the front frame (30) occupies a rear horizontal position bearing completely on the frame (28) and in which the rear curtain (32), held by the front frame (30), hangs behind the frame (28) in a vertical position substantially perpendicular to the front frame (30),
- an advanced position, corresponding to the deployed working position of the table (20), in which the front frame (30) comes alongside the tool (16), its front free end being articulated to the tool (16) about a transverse axis (D), its rear end (35) joined to the rear curtain (32) bearing on the frame (28), and the rear curtain (32) being deployed on the frame (28) substantially horizontally in line with the front frame (30).

3. Press installation (10) according to the preceding claim, **characterized in that** the rear curtain (32) consists of a cascade of parallel chains (36) that are spaced transversely from each other and the links (38) of which adapted to nest one within the other when the rear curtain (32) is deployed on the frame (28) substantially horizontally in line with the front frame (30), to form a rigid surface, held between the front frame and the rear end (40) of the frame (28), which is adapted to allow sliding of the metal strip (17).

4. Press installation (10) according to either of Claims 2 or 3, **characterized in that** the front frame (30) includes a plurality of parallel longitudinal lines (42) of wheels (44) and **in that** the rear curtain (32) includes wheels (46) arranged on either side of each of the links (38) of its chains (36) to provide for sliding of the metal strip (17).

5. Installation (10) according to any of Claims 2 to 4, **characterized in that** the front frame (30) includes a plurality of parallel strip conveyors (24, 24a, 24b) that are spaced from each other and each of which consists of a magnetized and motorized conveyor belt, in particular:
- a magnetized and motorized conveyor belt (24a) that extends in the front frame (30) between two lines of adjacent wheels, and/or
- a magnetized and motorized conveyor belt (24b) that is mounted on actuators (48) mounted on a carriage (49) adapted to accompany movement of the front frame (30).

6. Press installation (10) according to any of Claims 2 to 5, **characterized in that** the frame (28) includes at least two rails (47) that receive rollers (50) arranged under the front frame (30) to guide translation of the front frame (30) between the compact storage position and the deployed working position of the table (20).

7. Press installation (10) according to any of Claims 2 to 6, **characterized in that** the free end (34) of the front frame (30) and the tool (16) include complementary abutment and articulation means with transverse axis (D) that are adapted, in the working position of the table (20), to cooperate with each other to articulate and allow vertical relative movement of the front frames (30) and the rear curtain (32).

8. Press installation (10) according to the preceding claim, **characterized in that** the complementary abutment and articulation means include:
- at least one pair of articulation rollers (52), aligned transversely, carried by arms (54) extending substantially horizontally from the front face (34) of the front frame (30),
- at least one pair of tracks (56) carried by the tool (16), each oriented horizontally, which are aligned transversely in line with the articulation rollers (52), which extend substantially from a rear face (58) of the tool (16), which each include an inclined introduction ramp (60) to facilitate introduction of the articulation roller (52) into the associated track (56) and which each include a mechanical abutment (62) for the associated articulation roller (52).

9. Press installation (10) according to any of Claims 2 to 8, **characterized in that** the press (12) includes means for positioning the front frame (30) according to the particular initial rest height of the tool (16) to enable the articulation rollers (52) of the front frame (30) to come alongside the tracks (56) of the tool.

10. Press installation (10) according to the preceding claim, **characterized in that** the means for positioning the front frame (30) according to the particular initial rest height of the tool include at least one pair of vertical actuators (64), aligned transversely and arranged in the proximity of the end of the rails (47) of the frame (28), the ends of which carry support rollers (66), and which are adapted to be deployed to raise the front frame (30) so that their rollers (66) guide said front frame between its horizontal rear position and its front position, and then to be retracted once the articulation rollers (52) of the front frame (30) have been received into the tracks (56) of the tool (16).

11. Press installation (10) according to any of Claims 2 to 10, **characterized in that** the press (12) includes motorization means disposed between the front frame and the frame, in particular a system comprising a motor (68) and a lead screw (70).

12. Press installation (10) according to the preceding claim, in conjunction with Claim 8, **characterized in that** the press (12) includes at least one end of stroke sensor (74) that is adapted, when the articulation rollers (52) of the front frame are received in and abut in the associated tracks (60), to send an end of stroke instruction for the attention of a central control unit commanding stopping of the translation motorization means of the front frame (30) and commanding retraction of the actuators (64).

13. Press installation (10) according to the preceding claim, **characterized in that** the end of stroke sensor (74) is arranged on the free end face (34) of the front frame (30).

14. Press installation (10) according to either of Claims 12 or 13 in conjunction with Claim 5, **characterized in that** the conveyor belts (24, 24a, 24b) are motorized by a stepper servomotor that is controlled by the central control unit and **in that** they are adapted to drive the metal strip (17) at least:
- at the start of the spool (19), to feed the tool (16) with metal strip (17),
- at the end of the spool (19), to accompany the end of the strip (17) to reduce wastage of the metal strip (17).

## Patentansprüche

1. Pressenanlage (10) zum Pressen und/oder Stanzen eines metallischen Bandmaterials, des Typs, der wenigstens eine Presse (12), wovon ein Rahmen (14) wenigstens ein vertikal bewegliches Werkzeug (16) trägt, das dazu bestimmt ist, ein in Längsrichtung eingeführtes Metallband (17) aufzunehmen, um es zu bearbeiten, und wenigstens einen Träger (28), der in der Umgebung der Presse (12) in Längsrichtung angeordnet ist und dazu bestimmt ist, eine Haspel (19), auf die das zu bearbeitende Metallband (17) gewickelt ist, zu tragen und abzuwickeln, enthält,
**dadurch gekennzeichnet, dass** die Presse (12) einen Bandunterstützungstisch (20) aufweist, der zwischen den Stützen (22) des Rahmens (14) aufgenommen ist und in Längsrichtung zwischen das Werkzeug (16) und den Haspelträger (18) eingefügt ist, wovon wenigstens eine Bandbeförderungseinrichtung (24) das Werkzeug (16) mit dem Metallband (17) versorgen kann, und der beweglich ist zwischen:
- einer kompakten Aufbewahrungsposition, in der er zurückgezogen vom Werkzeug (16) angeordnet ist, um insbesondere den Austausch des Werkzeugs (16) zu ermöglichen, und
- einer ausgefahrenen Arbeitsposition, in der er am Werkzeug (16) auf einer bestimmten anfänglichen Ruhestellungshöhe des Werkzeugs (16) anliegt und dann das Werkzeug (16) bei seinen vertikalen Bewegungen begleitet, um das Metallband (17) während seiner Bearbeitung in der Presse (12) zu unterstützen.

2. Pressenanlage (10) nach Anspruch 1, **dadurch gekennzeichnet, dass** der Bandunterstützungstisch (20) einen Ständer (28) aufweist, der in Längsrichtung in einem bestimmten Abstand vom Werkzeug (16) der Presse (12) angeordnet ist, auf dem longitudinal versetzt ein vorderer Rahmen (30) mit einer Länge, die im wesentlichen gleich jener des Ständers (28) ist, der wenigstens eine Beförderungseinrichtung (24, 24a, 24b) enthält und der translatorisch auf dem Ständer (28) geführt wird, und ein hinterer Vorhang (32) mit einer Länge, die im wesentlichen gleich jener des Ständers (28) ist, der mit dem vorderen Rahmen (30) verbunden ist, aufgenommen sind, die beweglich sind zwischen:
- einer zurückgesetzten Position, die der kompakten Aufbewahrungsposition des Tisches (20) entspricht, in der der vordere Rahmen (30) eine hintere horizontale Position einnimmt, in der er sich vollständig auf dem Ständer (28) abstützt und in der der hintere Vorhang (32), der durch den vorderen Rahmen (30) gehalten wird, hinter dem Ständer (28) in einer zum vorderen Rahmen (30) im Wesentlichen senkrechten, vertikalen Position hängt,
- einer vorderen Position, die der ausgefahrenen Arbeitsposition des Tisches (20) entspricht, in der der vordere Rahmen (30) am Werkzeug (16) anliegt, wobei sein freies vorderes Ende am Werkzeug (16) um eine transversale Achse (D) angelenkt ist, sein hinteres Ende (35) für die Verbindung mit dem hinteren Vorhang (32) sich am Ständer (28) abstützt und der hintere Vorhang (32) am Ständer (28) im Wesentlichen horizontal in der Verlängerung des vorderen Rahmens (30) ausgefahren ist.

3. Pressenanlage (10) nach dem vorhergehenden Anspruch, **dadurch gekennzeichnet, dass** der hintere Vorhang (32) aus einer Kaskade paralleler Ketten (36) gebildet ist, die transversal voneinander beabstandet sind und deren Glieder (38) sich ineinander fügen können, wenn der hintere Vorhang (32) auf dem Ständer (28) im Wesentlichen horizontal in der Verlängerung des vorderen Rahmens (30) ausgefahren wird, um eine starre Oberfläche zu bilden, die zwischen dem vorderen Rahmen und dem hinteren Ende (40) des Ständers (28) gehalten wird und die das Gleiten des Metallbandes (17) ermöglichen kann.

4. Pressenanlage (10) nach einem der Ansprüche 2 oder 3, **dadurch gekennzeichnet, dass** der vordere Rahmen (30) mehrere parallele longitudinale Linien (42) aus Rollen (44) aufweist und dass der hintere Vorhang (32) Rollen (46) aufweist, die beiderseits jedes der Glieder (38) ihrer Ketten (36) angeordnet sind, um das Gleiten des Metallbandes (17) zu gewährleisten.

5. Anlage (10) nach einem der Ansprüche 2 bis 4, **dadurch gekennzeichnet, dass** der vordere Rahmen (30) mehrere parallele Bandbeförderungseinrichtungen (24, 24a, 24b) aufweist, die voneinander beabstandet sind und die jeweils aus einem magnetisierten und angetriebenen Transportband gebildet sind, nämlich:
- einem magnetisierten und angetriebenen Transportband (24a), das sich im vorderen Rahmen (30) zwischen zwei benachbarten Rollenlinien erstreckt, und/oder
- einem magnetisierten und angetriebenen Transportband (24b), das an Stellzylindern (48) angebracht ist, die auf einem Schlitten (49) montiert sind, der die Bewegungen des vorderen Rahmens (30) begleiten kann.

6. Pressenanlage (10) nach einem der Ansprüche 2 bis 5, **dadurch gekennzeichnet, dass** der Ständer (28) wenigstens zwei Schienen (47) aufweist, die unter dem vorderen Rahmen (30) angeordnete Röllchen (50) aufnehmen, um die translatorische Führung des vorderen Rahmens (30) zwischen der kompakten Aufbewahrungspositionen oder der ausgefahrenen Arbeitsposition des Tisches (20) zu gewährleisten.

7. Pressenanlage (10) nach einem der Ansprüche 2 bis 6, **dadurch gekennzeichnet, dass** das freie Ende (34) des vorderen Rahmens (30) und das Werkzeug (16) komplementäre Anschlag- und Anlenkungsmittel mit transversaler Achse (D) aufweisen, die dazu bestimmt sind, in der Arbeitsposition des Tisches (20) zusammenzuwirken, um zu schwenken und um die vertikalen Auslenkungen des vorderen Rahmens (30) und des hinteren Vorhangs (32) zu ermöglichen.

8. Pressenanlage (10) nach dem vorhergehenden Anspruch, **dadurch gekennzeichnet, dass** die komplementären Anschlag- und Anlenkungsmittel enthalten:
- wenigstens ein Paar Schwenkröllchen (52), die transversal ausgerichtet sind und von Armen (54) getragen werden, die sich im Wesentlichen horizontal von der vorderen Fläche (34) des vorderen Rahmens (30) erstrecken,
- wenigstens ein Paar Bahnen (56), die von dem Werkzeug (16) mit jeweils horizontaler Orientierung getragen werden und die am Ort der Schwenkröllchen transversal ausgerichtet sind und sich im Wesentlichen von einer hinteren Fläche (58) des Werkzeugs (16) erstrecken und jeweils eine geneigte Einführungsrampe (60) aufweisen, die dazu bestimmt ist, die Einführung des Schwenkröllchens (52) in die zugeordnete Bahn (56) zu erleichtern, und die jeweils einen mechanischen Anschlag (62) für das zugeordnete Schwenkröllchen (52) aufweisen.

9. Pressenanlage (10) nach einem der Ansprüche 2 bis 8, **dadurch gekennzeichnet, dass** die Presse (12) Mittel zum Positionieren des vorderen Rahmens (30) entsprechend der bestimmten anfänglichen Ruhestellungshöhe des Werkzeugs (16) aufweist, um das Anliegen der Schwenkröllchen (52) des vorderen Rahmens (30) an den Bahnen (56) des Werkzeugs zu ermöglichen.

10. Pressenanlage (10) nach dem vorhergehenden Anspruch, **dadurch gekennzeichnet, dass** die Mittel zum Positionieren des vorderen Rahmens (30) entsprechend der bestimmten anfänglichen Ruhestellungshöhe des Werkzeugs wenigstens ein Paar vertikaler Stellzylinder (64) aufweisen, die transversal ausgerichtet sind und in der Umgebung des Endes der Schienen (47) des Ständers (28) angeordnet sind, deren Enden Stützröllchen (66) tragen und die dazu bestimmt sind, auszufahren, um den vorderen Rahmen (30) anzuheben, derart, dass die Röllchen (66) den vorderen Rahmen zwischen seiner hinteren horizontalen Position und seiner vorderen Position führen, und dann zurückzufahren, sobald die Schwenkröllchen (52) des vorderen Rahmens (30) in den Bahnen (56) des Werkzeugs (16) aufgenommen worden sind.

11. Pressenanlage (10) nach einem der Ansprüche 2 bis 10, **dadurch gekennzeichnet, das** die Presse (12) Motormittel aufweist, die zwischen den vorderen Rahmen und den Ständer eingefügt sind, insbesondere ein System aus Motor (68) und Endlosschraube (70).

12. Pressenanlage (10) nach dem vorhergehenden Anspruch in Kombination mit Anspruch 8, **dadurch gekennzeichnet, das** die Presse (12) wenigstens einen Bahnendesensor (74) aufweist, der dann, wenn die Schwenkröllchen (52) des vorderen Rahmens in den zugeordneten Bahnen (60) anliegend aufgenommen sind, einen Bandende-Stellwert für eine zentrale Steuereinheit, die das Anhalten der Motormittel, die den vorderen Rahmen (30) translatorisch bewegen, steuert und das Zurückfahren der Stellzylinder (64) steuert, ausgibt.

13. Pressenanlage (10) nach dem vorhergehenden Anspruch, **dadurch gekennzeichnet, dass** der Bahnendesensor (74) an der freien Stirnfläche (34) des vorderen Rahmens (30) angeordnet ist.

14. Pressenanlage (10) nach einem der Ansprüche 12 oder 13 in Kombination mit Anspruch 5, **dadurch gekennzeichnet, dass** die Transportbänder (24, 24a, 24b) durch einen Servo-Schrittmotor angetrieben werden, der durch die zentrale Steuereinheit gesteuert wird, und dass sie das Metallband (17) wenigstens
- am Anfang der Haspel (19), um das Werkzeug (16) mit dem Metallband (17) zu versorgen, und
- am Ende der Haspel (19), um das Ende des Bandes (17) zu begleiten, um den Verlust des Metallbandes (17) zu verringern,
antreiben können.
